# EUROPÄISCHE PATENTSCHRIFT

(11) **EP 3 909 030 B1**
(45) Veröffentlichungstag und Bekanntmachung des Hinweises auf die Patenterteilung: **10.07.2024**
(21) Anmeldenummer: 19835233.8
(22) Anmeldetag: 20.12.2019
(51) Int. Cl.: G07D 11/165, B65H 1/14

(54) **VORRICHTUNG UND VERFAHREN ZUM VEREINZELN VON WERTDOKUMENTEN, INSBESONDERE BANKNOTEN, SOWIE WERTDOKUMENTBEARBEITUNGSSYSTEM**
DEVICE AND METHOD FOR SEPARATING VALUE DOCUMENTS, IN PARTICULAR BANKNOTES, AND VALUE DOCUMENT PROCESSING SYSTEM
DISPOSITIF ET PROCÉDÉ DE SÉPARATION DE DOCUMENTS DE VALEUR, EN PARTICULIER DE BILLETS DE BANQUE, ET SYSTÈME DE TRAITEMENT DE DOCUMENTS DE VALEUR

(30) Priorität: 07.01.2019 DE 102019000085
(43) Veröffentlichungstag der Anmeldung: 17.11.2021
(73) Patentinhaber: Giesecke+Devrient Currency Technology GmbH, 81677 München (DE)
(72) Erfinder: SCHNEIDER, Stefan, 85551 Kirchheim (DE); CHRISTL, Rudolf, 80995 München (DE); KOPP, Roland, 82140 Olching (DE); HÖSSLE, Gerhard, 85560 Ebersberg (DE)
(74) Vertreter: Giesecke+Devrient IP
(86) Internationale Anmeldenummer: PCT/EP2019/000356
(87) Internationale Veröffentlichungsnummer: WO 2020/143895

(56) Entgegenhaltungen:
- WO-A1-2014/006747
- DE-A1- 19 543 634
- DE-A1- 19 816 181
- GB-A- 2 487 726
- US-B2- 8 857 810

## Beschreibung

Die Erfindung betrifft eine Vorrichtung und ein Verfahren zum Vereinzeln von Wertdokumenten, insbesondere Banknoten, sowie ein Wertdokumentbearbeitungssystem.

Vorrichtungen und Verfahren zum Vereinzeln von Wertdokumenten, insbesondere Banknoten, werden häufig in Wertdokumentbearbeitungssystemen eingesetzt, um einzelne Wertdokumente von einem bereitgestellten Stapel von Wertdokumenten abzuziehen und einer weiteren Bearbeitung, wie z.B. einer Echtheits- und Zustandsprüfung, Zählung und Sortierung, zuzuführen.

Es sind verschiedene Ansätze bekannt, um Wertdokumente von einem Stapel abzuziehen, beispielsweise mit Hilfe von Reibrädern oder -walzen, Reibbändern oder durch Ansaugen bzw. Einblasen von Luft. Eine hohe Zuverlässigkeit bei der Vereinzelung der Wertdokumente ist wichtig, um eine möglichst störungsfreie automatische Bearbeitung der Wertdokumente zu gewährleisten. Insbesondere ist es wichtig, Mehrfachabzüge, Fehlabzüge und/oder andere Störungen, wie etwa einen Stau von Wertdokumenten im Vereinzler, zu vermeiden.

Die WO 2014/006747 A1 zeigt eine Papierzuführung.

Die GB 2 487 726 A zeigt eine Vorrichtung zum Stapeln von Banknoten auf einen Stapel, der sich entlang einer Stapelachse in einer Kassette für einen Geldautomaten erstreckt.

Die DE 198 16 181 A1 zeigt eine Vorrichtung zur Zufuhr von Bogen von einem Stapel zu einer drucktechnischen Maschine.

Die US 8 857 810 B2 zeigt eine Blattzuführvorrichtung mit einem Ladeabschnitt, auf den Blätter geladen werden.

Es ist Aufgabe der vorliegenden Erfindung, eine Vorrichtung und ein Verfahren zum Vereinzeln von Wertdokumenten, insbesondere Banknoten, sowie ein Wertdokumentbearbeitungssystem anzugeben, durch welche bzw. welches eine zuverlässige Vereinzelung von Wertdokumenten, insbesondere Banknoten, gewährleistet wird.

Diese Aufgabe wird durch die Vorrichtung, das Verfahren sowie das Wertdokumentbearbeitungssystem gemäß den unabhängigen Ansprüchen gelöst.

Eine Vorrichtung zum Vereinzeln von Wertdokumenten, insbesondere Banknoten, gemäß einem ersten Aspekt der Erfindung weist auf: eine Vorschubeinrichtung, welche dazu eingerichtet ist, ein jeweils oberstes Wertdokument eines Stapels von Wertdokumenten einer Abzugseinrichtung zuzuführen, welche dazu eingerichtet ist, das Wertdokument von dem Stapel abzuziehen, eine Beförderungseinrichtung, welche dazu eingerichtet ist, den Stapel aufzunehmen und relativ zur Vorschubeinrichtung zu befördern, mindestens einen Abstandssensor, welcher dazu eingerichtet ist, mindestens einen Abstand des jeweils obersten Wertdokuments des von der Beförderungseinrichtung aufgenommenen Stapels relativ zur Vorschubeinrichtung zu erfassen und mindestens ein entsprechendes Abstandssensorsignal zu erzeugen, und eine Steuerungseinrichtung, welche dazu eingerichtet ist, die Beförderung des Stapels relativ zur Vorschubeinrichtung und/ oder die Lage der Vorschubeinrichtung relativ zum Stapel, insbesondere zum jeweils obersten Wertdokument des Stapels, basierend auf dem mindestens einen Abstandssensorsignal zu steuern.

Ein Wertdokumentbearbeitungssystem zum Bearbeiten, insbesondere zum Sortieren, Zählen und/oder Prüfen von Wertdokumenten, insbesondere Banknoten, gemäß einem zweiten Aspekt der Erfindung weist eine Vorrichtung zum Vereinzeln von Wertdokumenten gemäß dem ersten Aspekt der Erfindung auf.

Bei einem Verfahren zum Vereinzeln von Wertdokumenten, insbesondere Banknoten, gemäß einem dritten Aspekt der Erfindung wird ein Stapel von Wertdokumenten von einer Beförderungseinrichtung aufgenommen, ein jeweils oberstes Wertdokument des aufgenommenen Stapels mittels einer Vorschubeinrichtung einer Abzugseinrichtung zugeführt, welche das Wertdokument von dem Stapel abzieht, mindestens ein Abstand des jeweils obersten Wertdokuments des aufgenommenen Stapels relativ zur Vorschubeinrichtung erfasst und mindestens ein entsprechendes Abstandssensorsignal erzeugt, und eine Beförderung des aufgenommenen Stapels relativ zur Vorschubeinrichtung und/ oder eine Lage der Vorschubeinrichtung relativ zum Stapel, insbesondere zum jeweils obersten Wertdokument des Stapels, basierend auf dem mindestens einen Abstandssensorsignal gesteuert bzw. eingestellt.

Aspekte der Erfindung basieren auf dem Ansatz, die Lage und/ oder Position des jeweils obersten Wertdokuments eines Stapels von Wertdokumenten relativ zu einer Vorschubeinrichtung, die vorzugsweise als sog. Luftleitplatte ausgebildet ist, mittels eines oder mehrerer Abstandssensoren zu erfassen und die Beförderung, insbesondere die sog. Nachführung, des Stapels in Richtung Vorschubeinrichtung und/ oder von der Vorschubeinrichtung weg in Abhängigkeit von der erfassten Lage bzw. Position des jeweils obersten Wertdokuments des Stapels zu steuern. Alternativ oder zusätzlich zur Steuerung der Beförderung des Stapels kann gegebenenfalls auch die Position und/ oder Lage der Vorschubeinrichtung relativ zum Stapel, insbesondere relativ zum jeweils obersten Wertdokument, basierend auf dem mindestens einen erfassten Abstand bzw. Abstandssensorsignal eingestellt werden. Der mindestens eine Abstandssensor ist dabei vorzugsweise so angeordnet und/ oder dazu eingerichtet, ein Abstandssensorsignal zu erzeugen, welches ein Maß für den Abstand des jeweils obersten Wertdokuments von der Vorschubeinrichtung darstellt und/ oder dazu geeignet ist, den Abstand, die Position und/ oder die Lage des jeweils obersten Wertdokuments relativ zur Vorschubeinrichtung zu charakterisieren.

Dadurch kann auf einfache, kostengünstige und robuste Weise gewährleistet werden, dass sich das jeweils oberste Wertdokument des Stapels in einer günstigen Position bzw. Lage relativ zur Vorschubeinrichtung befindet und durch Letztere entsprechend zuverlässig einer Abzugseinrichtung, beispielsweise einer Vereinzelungswalze und/ oder einer luftdruckbeaufschlagten Vereinzelungseinrichtung, beispielsweise mit einer Luftleitplatte, durch welche das Wertdokument schließlich ganz vom Stapel abgezogen wird, zugeführt werden kann. Die luftdruckbeaufschlagte Vereinzelungseinrichtung kann das Wertdokument mittels Unterdruck oder Überdruck beaufschlagen.

Insbesondere bei der Verwendung einer Luftleitplatte kann vorteilhaft sein, den Abstand zwischen der Luftleitplatte und dem obersten Wertdokument, d.h. das Wertdokument, das als nächstes vereinzelt werden soll, so festzulegen, dass die Vereinzelung des Wertdokuments sicher funktioniert. Dabei soll vorzugsweise nur das nächste Wertdokument vereinzelt werden und nicht noch wenigstens ein weiteres mitabgezogen werden. Weiterhin soll der Abstand so festgelegt werden, dass das nächste Wertdokuments mit ausreichender Kraft zum Vereinzeln beaufschlagt wird. Dazu kann in Abhängigkeit des ermittelten Abstands der Unterdruck oder der Überdruck, der durch die Luftleitplatte an das zu vereinzelnde Wertdokument aufgebracht wird, eingestellt werden. Beispielsweise kann eine Regelung vorgesehen sein, die in Abhängigkeit des Abstands zwischen Luftleitplatte und oberstem Dokument eine Strömungsgeschwindigkeit an Öffnungen der Luftleitplatte einstellt.

Insgesamt wird dadurch eine besonders zuverlässige Vereinzelung von Wertdokumenten ermöglicht.

Erfindungsgemäß ist zusätzlich zum Abstandssensor mindestens ein Stapelsensor vorgesehen, welcher dazu eingerichtet ist, eine Dichte des von der Beförderungseinrichtung aufgenommenen Stapels von Wertdokumenten zu erfassen und ein entsprechendes Stapelsensorsignal zu erzeugen. Die Steuerungseinrichtung ist hierbei dazu eingerichtet, die Beförderung des Stapels relativ zur Vorschubeinrichtung und/ oder die Lage der Vorschubeinrichtung relativ zum Stapel, insbesondere zum jeweils obersten Wertdokument des Stapels, basierend auf dem mindestens einen Abstandssensorsignal und dem mindestens einen Stapelsensorsignal zu steuern.

Unter einem Erfassen der Höhe des Stapels von Wertdokumenten durch den Stapelsensor kann sowohl eine direkte Messung der Höhe des Stapels als auch eine indirekte Bestimmung eines Maßes für die Höhe des Stapels anhand der vom Stapelsensor erzeugten Stapelsensorsignale verstanden werden. Stellen die Sensorsignale des Stapelsensors beispielsweise ein Maß für eine elektrische Kapazität dar, die von der Anzahl der vor dem Stapelsensor befindlichen Wertdokumente abhängt, lässt sich aus den Stapelsensorsignalen die Anzahl der Wertdokumente im Stapel und/ oder die Höhe des Stapels ableiten oder zumindest abschätzen. Beispielsweise weist der mindestens eine Stapelsensor eine Kamera auf, mittels welcher ein oder mehrere Bilder des von der Beförderungseinrichtung aufgenommenen Stapels erfasst werden. Durch eine anschließende Analyse des jeweils erfassten Bildes kann dann auf die jeweilige Höhe des Stapels geschlossen werden. So können beispielsweise anhand der von der Kamera erfassten Bilder die Kanten der im Stapel befindlichen Wertdokumente erkannt und daraus der jeweilige Füllstand der Beförderungseinrichtung bestimmt werden. Der Füllstand der Beförderungseinrichtung charakterisiert beispielsweise das Verhältnis aus der Höhe des in der Beförderungseinrichtung befindlichen Stapels zur maximalen Höhe eines Stapels, den die Beförderungseinrichtung aufnehmen kann.

Unter einem Erfassen der Dichte des Stapels von Wertdokumenten durch den Stapelsensor ist vorzugsweise eine Bestimmung eines dimensionslosen Maßes für die Dichte des Stapels anhand der Stapelsensorsignale zu verstehen. Beispielsweise weist der mindestens eine Stapelsensor eine Durchlichtschranke auf, durch welche basierend auf einer erfassten Intensität von durch den Stapel hindurchtretendem bzw. geschwächtem Licht auf eine Dichte des Stapels geschlossen werden kann. Alternativ oder zusätzlich kann ein kapazitiver Sensor zum Erfassen der Dichte und/ oder der Stapelhöhe eingesetzt werden. Aus der Dichte des Stapels kann zudem auf die Qualität der im Stapel angeordneten Wertdokumente geschlossen werden, insbesondere auf deren Verknitterung, nämlich ob es tendenziell mehr verknitterte Wertdokumente oder eher unverknitterte Wertdokumente im Stapel oder in einem bestimmten Stapelbereich, vorzugsweise im oberen Stapelbereich, enthalten sind. Mit zunehmender Verknitterung und/ oder geringer Dichte kann beispielsweise die Beförderung des Stapels relativ zur Vorschubeinrichtung erhöht werden und / oder der relative Abstand zwischen Vorschubeinrichtung zu oberster Lage des Stapels verringert werden.

Durch eine oder mehrere der vorstehend beschriebenen bevorzugten Ausführungen wird die Nachführung des Stapels und damit einhergehend die Positionierung des jeweils obersten Wertdokuments des Stapels relativ zur Vorschubeinrichtung weiter verbessert.

Beispielsweise kann eine Kombination verschiedener Sensoren zur Erfassung des Stapels verwendet werden. Insbesondere kann eine Kombination von einem Sensor zur Bestimmung der Dichte des Stapels, vorzugsweise in einem Bereich des Stapels, der die oberen Wertdokumente des Stapels betrifft, erfasst, und einem Abstandssensor eingesetzt werden. Die so ermittelten Sensorsignale können von einer Steuerungseinrichtung zur Steuerung der Beförderung des Stapels verwendet werden. Dazu könnte der Steuerung eine Matrix hinterlegt sein, in der beispielsweise anhand von Schwellenwerten die Dichte des Stapels bzw. Stapelbereichs und der Abstand klassifiziert sind, um schließlich eine Nachführrate bzw. Nachführgeschwindigkeit zu bestimmen. Beispielsweise könnte die Dichte aufgrund von Schwellenwerte in drei Kategorien eingeteilt sein, beispielsweise hoch, mittel, niedrig. Der Abstand könnte in drei Kategorien eingeteilt sein, beispielsweise gering (für einen Abstand <10 mm), mittel (für einen Abstand >=10 mm und <25 mm) und groß (für einen Abstand >=25 mm). Je nach Sensorik und Auswerteverfahren sind auch andere Einteilungen möglich. Zu dem relativen Verhältnis Dichte zu Abstand können somit der Matrix unterschiedliche Nachführschwellen hinterlegt sein, woraus schließlich die Steuerungseinrichtung eine Nachführrate bzw. Nachführgeschwindigkeit einstellt.

Anhand der Sensorsignale kann die Steuerungseinrichtung ausgebildet sein, die Abzugskraft der Vorschubeinrichtung einzustellen. Unter der Abzugskraft ist die Kraft zu verstehen, mit welcher die Vorschubeinrichtung das oberste Wertdokument des Stapels von diesem entnehmen und in einer Richtung bewegt und somit das oberste Wertdokument vom Stapel vereinzelt. In einer Ausgestaltung ist die Vorschubeinrichtung mit einer Luftleitplatte ausgebildet. Dabei kann die Steuerungseinrichtung den Luftdruck der Luftleitplatte derart einstellen, dass bei einem großem erkannten Abstand ein niedriger Luftleitplattendruck herrscht, damit das Wertdokument von der Luftleitplatte abgenommen werden kann, und bei kleinerem Abstand der Luftleitplattendruck erhöht werden kann, d.h. dass dann die Luftleitplatte mit geringeren Unterdruck das Wertdokument beaufschlägt. Zudem und/ oder alternativ kann die Vorschubeinrichtung mit einer Seitenbelüftungseinrichtung ausgebildet sein, wodurch das wenigstens oberste Wertdokument im Stapel seitlich mit Luft beaufschlagt wird, um das oberste Wertdokument vom Stapel zu lockern. Die Steuerungseinrichtung kann auch ausgebildet sein, die Luftmasse und Luftströmung, sowohl in Richtung und Geschwindigkeit entsprechend der Sensorwerte einzustellen.

Vorzugsweise ist die Steuerungseinrichtung dazu eingerichtet, eine Geschwindigkeit und/oder Richtung der Beförderung des Stapels relativ zur Vorschubeinrichtung basierend auf dem mindestens einen Abstandssensorsignal, insbesondere basierend auf dem mindestens einen Abstandssensorsignal und dem mindestens einen Stapelsensorsignal, zu steuern. Alternativ oder zusätzlich ist die Steuerungseinrichtung vorzugsweise dazu eingerichtet, die Beförderungseinrichtung zur Beförderung des Stapels relativ zur Vorschubeinrichtung in Abhängigkeit von dem mindestens einen Abstand des jeweils obersten Wertdokuments des Stapels so zu steuern, dass der Stapel mit einer ersten Geschwindigkeit in Richtung Vorschubeinrichtung befördert wird, wenn der mindestens eine Abstand größer ist als ein vorgegebener erster Abstandswert, und/ oder der Stapel mit einer zweiten Geschwindigkeit, welche kleiner ist als die erste Geschwindigkeit, in Richtung Vorschubeinrichtung befördert wird, wenn der mindestens eine Abstand kleiner ist als der erste Abstandswert, und/ oder der Stapel mit der zweiten Geschwindigkeit und/ oder einer von der zweiten Geschwindigkeit verschiedenen dritten Geschwindigkeit in Richtung Vorschubeinrichtung und/ oder von der Vorschubeinrichtung weg befördert wird, wenn der mindestens eine Abstand des jeweils obersten Wertdokuments des Stapels relativ zur Vorschubeinrichtung kleiner ist als ein vorgegebener zweiter Abstandswert, welcher kleiner ist als der erste Abstandswert. Hierdurch ist es möglich, verschiedene Betriebsarten für die Nachführung des Stapels einzustellen.

Wird anhand des Abstandssensorsignals beispielsweise festgestellt, dass der Abstand des jeweils obersten Wertdokuments von der Vorschubeinrichtung größer ist als zum Beispiel 40 mm (vorgegebener erster Abstandswert), so wird eine hohe Geschwindigkeit (erste Geschwindigkeit) zur schnellen Nachführung in Richtung der Vorschubeinrichtung eingestellt. Vorzugsweise ist die Höhe dieser ersten Geschwindigkeit fest vorgegeben und kann nicht manuell, etwa von einem Servicetechniker, eingestellt werden. In diesem Fall entspricht die erste Geschwindigkeit der für den Betrieb der Vorrichtung vorgesehenen maximalen Geschwindigkeit.

Wird anhand des Abstandssensorsignals dagegen festgestellt, dass der Abstand des jeweils obersten Wertdokuments von der Vorschubeinrichtung kleiner ist als der vorgegebene erste Abstandswert von beispielsweise 40 mm, so wird eine mittlere oder normale Geschwindigkeit (zweite Geschwindigkeit) zur Nachführung des Stapels in Richtung der Vorschubeinrichtung eingestellt. Vorzugsweise ist die Vorrichtung so konfiguriert, dass die Höhe dieser zweiten Geschwindigkeit manuell, etwa von einer Bedienperson, oder aber auch automatisch vorgegeben werden kann.

Wird anhand des Abstandssensorsignals ferner festgestellt, dass der Abstand des jeweils obersten Wertdokuments des Stapels relativ zur Vorschubeinrichtung kleiner ist als ein vorgegebener zweiter Abstandswert von beispielsweise 10 mm, so kann vorgesehen sein, dass die Geschwindigkeit der Nachführung des Stapels mit der zweiten Geschwindigkeit fortgesetzt wird oder aber eine Nachregelung der zweiten Geschwindigkeit erfolgt, sodass die Nachführung mit einer von der zweiten Geschwindigkeit abweichenden dritten Geschwindigkeit erfolgt.

Selbstverständlich können auch andere Schwellenwerte und Geschwindigkeiten für unterschiedliche Abstandsbereiche festgelegt werden. In einer Ausgestaltung können auch fünf Geschwindigkeiten entsprechend fünf Abstandsbereiche festgelegt werden. So wäre es denkbar, dass bei Erkennen eines Abstandswerts des obersten Wertdokuments von der Vorschubeinrichtung von 0 mm bis zu einem bestimmten Abstandswert von 15 mm (erster Abstandsbereich) eine erste Geschwindigkeit zur Nachführung des Stapels von 0 mm/s aufweist. Fällt der Abstandswert in einen zweiten Abstandsbereich, der einen größeren Abstand als der erste Abstandsbereich definiert, beispielswiese einen Abstand von 15 mm bis 20 mm, so wird eine zweite Geschwindigkeit zur Nachführung des Stapels von 3,5 mm/ s oder 35 Wertdokumente pro Sekunde festgelegt. Fällt der Abstandswert in einen dritten Abstandsbereich, der einen größeren Abstand als der zweite Abstandsbereich definiert, beispielsweise einen Abstand von 20 mm bis 25 mm, so wird eine dritte Geschwindigkeit zur Nachführung des Stapels von 3,9 mm/s oder 40 Wertdokumente pro Sekunde festgelegt. Fällt der Abstandswert in einen vierten Abstandsbereich, der einen größeren Abstand als der dritte Abstandsbereich definiert, beispielsweise einen Abstand von 25 mm bis 35 mm, so wird eine vierte Geschwindigkeit zur Nachführung des Stapels festgelegt, die höher als die dritte Geschwindigkeit ist, beispielsweise 5 mm/s. Fällt der Abstandswert in einen fünften Abstandsbereich, der einen größeren Abstand als der vierte Abstandsbereich definiert, beispielsweise einen Abstand von mehr als 35 mm, so wird eine fünfte Geschwindigkeit zur Nachführung des Stapels von 8 mm/s festgelegt.

Anstelle der hier angegebenen Geschwindigkeit zur Nachführung kann auch eine Nachführstrecke je Vereinzelungstakt angegeben werden, was gleichfalls unter den Begriff der Geschwindigkeit zur Nachführung fällt. Der Vereinzelungstakt gibt beispielsweise eine Zeit zwischen zwei Vereinzelungsschritten an, bzw. gibt eine Zeit zwischen der Aufnahme des Vereinzelungsschritts eines ersten Wertdokuments bis zur Aufnahme eines Vereinzelungsschritts einer zweiten Banknote an. Bei einer Vereinzelungsrate von beispielsweise 33 Banknoten pro Sekunde ergäbe sich ein Vereinzelungstakt von ca. 0,031 s. Vorzugsweise wird mit jedem Vereinzelungstakt der Abstand erneut bestimmt. Aus dem ermittelten Abstand wird bevorzugt die Geschwindigkeit zur Nachführung festgelegt. Dazu kann der Nachführung ein zu leistender Nachführweg vorgegeben werden, d.h., dass der Nachführung vorgegeben wird, innerhalb eines Vereinzelungstakts den Banknotenstapel um den Nachführweg in Richtung der Vorschubeinrichtung zu bewegen. So können auch hier unterschiedliche Nachführwege analog zu den bereits beschriebenen Geschwindigkeiten, beispielsweise in Abhängigkeit von Abständen ergeben, beispielsweise einen ersten Nachführweg von 0 µm, einen zweiten Nachführweg von 85 µm, einen dritten Nachführweg von 100 µm, einen vierten Nachführweg von 200 µm und einen fünften Nachführweg von 400 µm, wodurch sich eine Nachführgeschwindigkeit aus dem Nachführweg und dem Vereinzelungstakt ergibt.

Alternativ oder zusätzlich kann auch vorgesehen sein, dass eine inverse Nachführung aktiviert wird, bei welcher die Beförderungseinrichtung zusammen mit dem darauf befindlichen Stapel von Wertdokumenten wieder ein Stück von der Vorschubeinrichtung weggeführt wird. Dies erfolgt beispielsweise dann, wenn sich aus dem Abstandssensorsignal und der jeweils aktuell eingestellten Geschwindigkeit der Beförderungseinrichtung ergibt, dass das jeweils oberste Wertdokument des Stapels nur noch einen zeitlichen Abstand von 50 ms oder weniger von der Vorschubeinrichtung hat, d. h. 50 ms oder weniger als 50 ms benötigt, um bei der gegebenen Geschwindigkeit die Vorschubeinrichtung zu kontaktieren. Vorzugsweise ist auch bei dieser Betriebsart die Geschwindigkeit (zweite bzw. dritte Geschwindigkeit) einstellbar.

Es ist ferner bevorzugt, dass die Vorschubeinrichtung als Luftleitplatte ausgebildet ist, welche dazu eingerichtet ist, das jeweils oberste Wertdokument des Stapels anzusaugen und dabei vom Stapel abzuheben und in Richtung Abzugseinrichtung zu befördern.

Bei einer weiteren bevorzugten Ausgestaltung ist die, insbesondere als Luftleitplatte ausgebildete, Vorschubeinrichtung schwenkbar gelagert und eine Antriebseinrichtung vorgesehen, z.B. in Form eines Schrittmotors, welche dazu eingerichtet ist, einen Neigungswinkel der Vorschubeinrichtung relativ zur Beförderungseinrichtung und/ oder relativ zum Stapel, insbesondere zum jeweils obersten Wertdokument des Stapels, durch Schwenken der Vorschubeinrichtung einzustellen.

Vorzugsweise ist die Steuerungseinrichtung dazu eingerichtet ist, die Antriebseinrichtung zur Einstellung des Neigungswinkels der Vorschubeinrichtung relativ zur Beförderungseinrichtung bzw. zum Stapel, insbesondere zum jeweils obersten Wertdokument des Stapels, basierend auf dem mindestens einen Abstandssensorsignal, insbesondere basierend auf dem mindestens einen Abstandssensorsignal und dem mindestens einen Stapelsensorsignal, zu steuern. Alternativ oder zusätzlich ist die Steuerungseinrichtung dazu eingerichtet, die Antriebseinrichtung zu steuern, dass der Neigungswinkel der Vorschubeinrichtung so eingestellt wird, dass die Vorschubeinrichtung im Wesentlichen parallel zum jeweils obersten Wertdokument des Stapels verläuft. Dadurch wird auf einfache und zuverlässige Weise gewährleistet, dass das jeweils oberste Wertdokument des Stapels stets eine gewünschte bzw. ideale Position und/ oder Lage relativ zur Vorschubeinrichtung hat. Beispielsweise kann dadurch zuverlässig erreicht werden, dass zwischen dem jeweils obersten Wertdokument und der Vorschubeinrichtung stets ein geringer, aber endlicher Abstand bzw. Spalt vorhanden ist. Dadurch wird eine besonders zuverlässige Zuführung des Wertdokuments zur Abzugseinrichtung, beispielsweise eines Vereinzelungsspalts, gewährleistet.

Vorzugsweise ist der mindestens eine Abstandssensor als optischer und/oder akustischer und/ oder kapazitiver Sensor ausgebildet ist, welcher dazu eingerichtet ist, den mindestens einen Abstand des jeweils obersten Wertdokuments relativ zur Vorschubeinrichtung mittels elektromagnetischer Wellen, akustischer Wellen bzw. Kapazitätsbestimmung zu erfassen. Ein optischer Sensor, beispielsweise ein sogenannter Laser-Wegmesssensor, kann bei Bedarf bzw. vorteilhafterweise mit einer hohen Abtastrate betrieben und die jeweils erzeugten Signale mit einer entsprechenden Algorithmen ausgewertet werden. Dadurch kann beispielsweise dem Umstand Rechnung getragen werden, dass etwa durch eine als Luftleitplatte ausgebildete Vorschubeinrichtung nicht nur das jeweils oberste Wertdokument sondern auch ein oder mehrere unterhalb des obersten Wertdokuments befindliche Wertdokumente durch das Ansaugen beeinflusst und nach oben bzw. in Richtung Vorschubeinrichtung bewegt werden. Mittels akustischer Sensoren, beispielsweise sog. Ultraschall-Wegmesssensoren, können auch die unter dem jeweils obersten Wertdokument gegebenenfalls befindlichen Wertdokumente zuverlässig detektiert werden.

Durch die Erfindung ist es vorteilhafterweise möglich, eine relativ einfache Auswertelogik vorzusehen und den Aufbau der Vorrichtung zu vereinfachen bzw. kostengünstiger zu gestalten, beispielsweise indem eine sog. Wippe zur Nach- bzw. Zuführung des Stapels und/ oder zusätzliche Lichtschranken bzw. Photodioden zur Erkennung von Wertdokumenten auf dem Ablageelement der Beförderungseinrichtung weggelassen werden. Ferner ist eine verbesserte Vereinzelung der Wertdokumente möglich, da u.a. Einflüsse wie z.B. Kantenkontrast, umgeklappte oder schrägstehende Wertdokumente oder Lichteinfall von außen eliminiert bzw. kompensiert werden können. Auch der Reinigungsaufwand bzw. Reinigungsproblematik kann reduziert werden. Durch die bevorzugte Möglichkeit einer Anpassung des Neigungswinkels der Vorschubeinrichtung kann die Zuverlässigkeit bei der Vereinzelung weiter erhöht werden.

Vorzugsweise kann die Steuerungseinrichtung dazu eingerichtet sein, anhand der Abstandssensorsignale die Anzahl der auf dem Auflageelement, z.B. in Form eines Rechens, der Beförderungseinrichtung befindlichen bzw. verbleibenden Wertdokumente zu ermitteln oder zumindest abzuschätzen und ggf. eine Signalausgabe (sog. Nachlegesignal) an eine Bedienperson dahingehend auszugeben, dass weitere Wertdokumente in die Vorrichtung eingegeben werden können. Alternativ oder zusätzlich kann die Steuerungseinrichtung dazu eingerichtet sein, anhand der Abstandssensorsignale zu erkennen, dass bzw. wenn das Auflageelement, z.B. in Form eines Rechens bzw. einer Wippe, eine maximale und/ oder oberste Position erreicht hat. Alternativ oder zusätzlich kann die Steuerungseinrichtung dazu eingerichtet sein, anhand der Abstandssensorsignale ggf. unterschiedliche Formate der Wertdokumente zu erkennen. Bei den vorstehend genannten Ausführungen können ggf. bisher eigens zu diesen Zwecken vorgesehene zusätzliche Sensoren und/ oder Kamera(s) entfallen.

Weitere Vorteile, Merkmale und Anwendungsmöglichkeiten der vorliegenden Erfindung ergeben sich aus der nachfolgenden Beschreibung in Zusammenhang mit den Figuren. Es zeigen:
- Fig. 1: ein Beispiel eines Wertdokumentbearbeitungssystems;
- Fig. 2: ein zweites Beispiel einer Vorrichtung zum Vereinzeln von Wertdokumenten; und
- Fig. 3: ein drittes Beispiel einer Vorrichtung zum Vereinzeln von Wertdokumenten.

Figur 1 zeigt eine schematische Darstellung eines Beispiels eines Wertdokumentbearbeitungssystems 1 mit einem ersten Beispiel einer Vorrichtung 5 zum Vereinzeln von Wertdokumenten 2, insbesondere Banknoten, die in Form eines Stapels 3 in die Vorrichtung 5 eingegeben und von einer Beförderungseinrichtung 4, 6 in Richtung einer Vorschubeinrichtung 7 befördert werden.

Die Beförderungseinrichtung 4, 6 weist im vorliegenden Beispiel ein vorzugsweise als Rechen ausgebildetes Auflageelement 4 auf, das mithilfe eines Beförderungsantriebs 6 auf die Vorschubeinrichtung 7 zu und/ oder von der Vorschubeinrichtung 7 weg bewegt werden kann.

Die Vorschubeinrichtung 7 ist vorzugsweise als sog. Luftleitplatte ausgebildet, die dazu eingerichtet ist, das jeweils oberste auf dem Stapel 3 befindliches Wertdokument 2 mithilfe eines Luftstroms anzusaugen und dabei vom Stapel 3 abzuheben und in Richtung einer sog. Vereinzelungswalze 8 zu befördern, welche - gegebenenfalls in Zusammenwirkung mit weiteren Vereinzlerelementen - das Wertdokument 2 vom Stapel 3 abzieht und an eine Transportvorrichtung 10 überführt. Mögliche weitere Vereinzlerelemente, z.B. in Form einer oder mehrerer Walzen und/oder Riemen, werden im vorliegenden Beispiel aus Anschaulichkeitsgründen lediglich durch eine sog. Rückhaltewalze 8' repräsentiert.

Von der Transporteinrichtung 10 werden die vereinzelten Wertdokumente 2 zu einer Prüfvorrichtung 20 befördert, in welcher die Wertdokumente 2 hinsichtlich ihrer Eigenschaften, wie z.B. Stückelung und/ oder Zustand und/oder Echtheit, geprüft werden. Dazu sind ein oder mehrere Prüfsensoren 21 vorgesehen, welche die physikalischen Eigenschaften der Wertdokumente 2 erfassen und in entsprechende Sensorsignale umwandeln, die in einer Steuerungseinrichtung 9 ausgewertet werden.

Die Steuerungseinrichtung 9 ist ferner dazu eingerichtet, Weichen 11, 12 so zu steuern, dass die bearbeiteten Wertdokumente 2 abhängig von den jeweils ermittelten Eigenschaften in einen ersten oder zweiten Container 13 bzw. 14 überführt werden. Hierbei werden beispielsweise Wertdokumente 2 in einem guten Zustand ("fit") im ersten Container 13 und Wertdokumente 2 in einem schlechten Zustand ("unfit") im zweiten Container 14 abgelegt. Je nach Anwendungsfall können die Wertdokumente 2 in den unterschiedlichen Containern 13,14 beispielsweise auch je nach Stückelung abgelegt werden. Es können auch weitere Weichen und weitere Container (nicht dargestellt) oder weitere Bearbeitungselemente, wie zum Beispiel ein Schredder zur Vernichtung von Wertdokumenten 2 mit bestimmten Eigenschaften, vorgesehen sein, was durch einen Pfeil 15 angedeutet ist.

Im Bereich der Vorschubeinrichtung 7 sind ein oder mehrere Abstandssensoren 16, 17 angeordnet, die dazu eingerichtet sind, einen Abstand des jeweils obersten Wertdokuments 2 des Stapels 3 relativ zur Vorschubeinrichtung 7 und/ oder zu den Abstandssensoren 16, 17 zu erfassen und entsprechende Abstandssensorsignale zu erzeugen.

Die Steuerungseinrichtung 9 ist dazu eingerichtet, die Beförderung des Stapels 3 relativ zur Vorschubeinrichtung 7 und/ oder die Lage der Vorschubeinrichtung 7 relativ zum Stapel 3, insbesondere relativ zum jeweils obersten Wertdokument 2 des Stapels 3, basierend auf den Abstandssensorsignalen oder davon abgeleiteten Signalen oder Parametern zu steuern bzw. einzustellen. Dadurch kann auf einfache und kostengünstige Weise eine für eine besonders zuverlässige Vereinzelung der Wertdokumente des Stapels 3 günstige Lage bzw. Position des Stapels 3 bzw. des jeweils obersten Wertdokuments 2 relativ zur Vorschubeinrichtung 7 eingestellt werden.

Figur 2 zeigt eine schematische Darstellung eines zweiten Beispiels einer Vorrichtung 5 zum Vereinzeln von Wertdokumenten 2, insbesondere Banknoten. Im vorliegenden Beispiel sind zwei Abstandssensoren 16,17 vorgesehen, welche beispielsweise als optische Wegmesssensoren ausgebildet und oberhalb der Vorschubeinrichtung 7 angeordnet sind. Ein optischer Wegmesssensor weist vorzugsweise einen optischen Detektor und eine Lichtquelle auf, die mindestens einen, vorzugsweise sichtbaren oder infraroten, Lichtstrahl (gestrichelt dargestellt) in Richtung Wertdokument 2 sendet und das vom Wertdokument 2 reflektierte Licht mithilfe des optischen Detektors erfasst. Auch wenn in der vorliegenden Darstellung die Abstandssensoren 16,17 an der Oberseite der Vorschubeinrichtung 7 anliegen, können diese grundsätzlich auch von der Oberseite der Vorschubeinrichtung 7 beabstandet sein. Es wäre auch möglich, dass die Abstandssensoren in der Vorschubeinrichtung 7 integriert sind oder an der Unterseite der Vorschubeinrichtung 7, d.h auf der Seite der Vorschubeinrichtung 7, welche zum Stapel 3 gerichtet ist, angeordnet ist.

Im vorliegenden Beispiel weist die Vorschubeinrichtung 7 zwei Durchbrüche 7a und 7b auf, durch welche hindurch das vom jeweiligen Abstandssensor 16,17 emittierte und das vom jeweiligen Wertdokument 2 reflektierte Licht durch die Vorschubeinrichtung 7 hindurchtreten kann.

Anhand der von den Abstandssensoren 16,17 erzeugten Abstandssensorsignale wird in der Steuerungseinrichtung 9 ein Abstand d des Stapels 3 bzw. des jeweils obersten Wertdokuments 2 von der Vorschubeinrichtung 7 ermittelt. Alternativ oder zusätzlich ist es auch möglich, dass anhand der Abstandsensorsignale ein Abstand d' zwischen dem jeweiligen Abstandssensor 16 bzw. 17 einerseits und dem jeweils obersten Wertdokument 2 des Stapels 3 andererseits ermittelt wird. Da sich der hierbei ermittelte Abstand d' lediglich um einen bekannten Betrag - im vorliegenden Beispiel um die Höhe der Vorschubeinrichtung 7 - vom Abstand d unterscheidet, stellt auch der Abstand d' ein Maß für den Abstand des jeweils obersten Wertdokuments 2 relativ zur Vorschubeinrichtung 7 im Sinne der vorliegenden Erfindung dar.

Die Steuerungseinrichtung 9 ist vorzugsweise dazu eingerichtet, die Geschwindigkeit v und/oder die Richtung der Beförderung des Stapels 3 relativ zur Vorschubeinrichtung 7 basierend auf den Abstandssensorsignalen und/ oder einem daraus ermittelten Abstand d bzw. d' zu steuern. Beispielsweise können hierzu verschiedene Betriebsarten für die Nachführung des Stapels 3 vorgesehen sein. Zur Veranschaulichung werden nachfolgend drei verschiedene Betriebsarten beispielhaft erläutert.
i) Wird beispielsweise festgestellt, dass das oberste Wertdokument 2 einen Abstand d von der Vorschubeinrichtung 7 hat, welcher größer ist als zum Beispiel 40 mm, so wird durch entsprechende Ansteuerung des Beförderungsantriebs 6 eine, bezogen auf eine voreingestellte normale bzw. Standard-Nachführgeschwindigkeit, schnellere Nachführgeschwindigkeit v eingestellt.
ii) Ergibt sich beispielsweise, dass der Abstand d geringer ist als 40 mm, so wird durch entsprechende Ansteuerung des Beförderungsantriebs 6 eine langsamere, insbesondere eine voreingestellte normale, Nachführgeschwindigkeit v eingestellt.
iii) Ergibt sich beispielsweise, dass der Abstand d zwischen oberstem Wertdokument 2 und Vorschubeinrichtung 7 kleiner ist als zum Beispiel 10 mm, so kann in der Steuerungseinrichtung 9 eine Bewertung der bis dahin eingestellten normalen Nachführgeschwindigkeit erfolgen und gegebenenfalls die Nachführgeschwindigkeit nachgeregelt werden. Gegebenenfalls kann auch eine inverse Nachführung, d.h. eine Beförderung des Stapels 3 bzw. des Auflageelements 4 von der Vorschubeinrichtung 7 weg, erfolgen.

Die vorstehend beschriebene Erfassung von Abständen d bzw. d' des Stapels 3 bzw. des jeweils obersten Wertdokuments 2 des Stapels 3 von der Vorschubeinrichtung 7 kann grundsätzlich mit nur einem Abstandssensor 16 oder 17 oder aber auch mit mehr als zwei Abstandssensoren erfolgen. Entsprechendes gilt für die Steuerung der Nachführung des Stapels 3 basierend auf einem bzw. mehr als zwei Abstandssensorsignalen bzw. den daraus abgeleiteten Abständen d bzw. d'.

Alternativ oder zusätzlich zu optischen Wegmesssensoren können die Abstandssensoren 16, 17 auch als akustische, beispielsweise ultraschallbasierte, und/oder kapazitive Sensoren ausgebildet sein.

Alternativ oder zusätzlich zur vorstehend beschriebenen Steuerung der Nachführung des Stapels 3 ist es möglich, die Position und/ oder Lage der Vorschubeinrichtung 7 relativ zum Stapel 3 und/ oder relativ zum jeweils obersten Wertdokument 2 des Stapels 3 basierend auf den Abstandssensorsignalen bzw. den daraus abgeleiteten Abständen d bzw. d' zu verändern. Dies wird nachfolgend näher erläutert.

Figur 3 zeigt ein drittes Beispiel einer Vorrichtung 5 zum Vereinzeln von Wertdokumenten. Im Unterschied zu dem in Figur 2 gezeigten Beispiel ist die Vorschubeinrichtung 7 schwenkbar gelagert, so dass diese im Bedarfsfall aus einer zum Auflageelement 4 im Wesentlichen parallelen Lage heraus verschwenkt werden kann, um vorzugsweise eine zum jeweils obersten Wertdokument 2 im Wesentlichen parallele Lage einzunehmen.

Hierzu ist eine Antriebseinrichtung 23, 24 vorgesehen, welche im vorliegenden Beispiel nur stark schematisiert dargestellt ist und beispielsweise einen in der Vorrichtung 5 ortsfest angeordneten Schrittmotor 23 aufweist, welcher z.B. über ein Zahnrad mit einem an der Vorschubeinrichtung 7 vorgesehenen Stellelement 24 wechselwirkt, so dass dieses zusammen mit der Vorschubeinrichtung 7 in eine durch einen Doppelpfeil angedeutete Richtung verschwenkt werden kann.

Vorzugsweise erfassen die Abstandssensoren 16,17 während des Verschwenkens der Vorschubeinrichtung 7 mehrmals und/ oder in kurzen Zeitabständen und/ oder kontinuierlich den Abstand des jeweils obersten Wertdokuments 2 von der Vorschubeinrichtung 7, wobei die Steuerungseinrichtung 9 die Antriebseinrichtung 23, 24 in Abhängigkeit von den dabei erzeugten Abstandssensorsignalen steuert und insbesondere einen Neigungswinkel der Vorschubeinrichtung 7 einstellt, welcher im Wesentlichen der Neigung des jeweils obersten Wertdokuments 2 entspricht.

Zusätzlich zur Einstellung des Neigungswinkels der Vorschubeinrichtung 7 ist es auch möglich, eine Nachführung des Stapels 3 mithilfe der Beförderungseinrichtung 4, 6 basierend auf den Abstandssensorsignalen bzw. den daraus abgeleiteten Abständen vorzunehmen.

Alternativ oder zusätzlich zu einem Verschwenken der Vorschubeinrichtung 7 ist es auch möglich, eine Höhe und/ oder Dichte des Stapels 3 zu bestimmen und eine Nachführung des Stapels 3 mithilfe der Beförderungseinrichtung 4, 6 in Abhängigkeit von der ermittelten Höhe bzw. Dichte des Stapels vorzunehmen.

Die Höhe des Stapels 3 kann beispielsweise mittels einer Kamera 18 erfasst werden, deren Bilder in der Steuerungseinrichtung 9 beispielsweise mittels automatischer Erkennung der Kanten der Wertdokumente analysiert werden. Die Dichte des Stapels 3 kann beispielsweise mithilfe einer Durchlichtschranke 19 bestimmt werden.

Vorzugsweise ist die Steuerungseinrichtung 9 dazu eingerichtet, die Beförderungseinrichtung 4, 6 zur Nachführung des Stapels 3 und/ oder die Antriebseinrichtung 23, 24 zum Verschwenken der Vorschubeinrichtung 7 basierend sowohl auf den Abstandssensorsignalen bzw. den daraus abgeleiteten Abständen als auch auf der ermittelten Höhe und/ oder Dichte des Stapels 3 zu steuern.

## Patentansprüche

1. Vorrichtung (5) zum Vereinzeln von Wertdokumenten, insbesondere Banknoten, mit
- einer Vorschubeinrichtung (7), welche dazu eingerichtet ist, ein jeweils oberstes Wertdokument (2) eines Stapels (3) von Wertdokumenten einer Abzugseinrichtung (8) zuzuführen, welche dazu eingerichtet ist, das Wertdokument (2) von dem Stapel (3) abzuziehen,
- einer Beförderungseinrichtung (4, 6), welche dazu eingerichtet ist, den Stapel (3) aufzunehmen und relativ zur Vorschubeinrichtung (7) zu befördern,
- mindestens einem Abstandssensor (16, 17), welcher dazu eingerichtet ist, mindestens einen Abstand (d, d') des jeweils obersten Wertdokuments (2) des Stapels (3) relativ zur Vorschubeinrichtung (7) zu erfassen und mindestens ein entsprechendes Abstandssensorsignal zu erzeugen,
- einer Steuerungseinrichtung (9), welche dazu eingerichtet ist, die Beförderung des Stapels (3) relativ zur Vorschubeinrichtung (7) und/ oder die Lage der Vorschubeinrichtung (7) relativ zum Stapel (3), insbesondere zum jeweils obersten Wertdokument (2) des Stapels (3), basierend auf dem mindestens einen Abstandssensorsignal zu steuern, und
- einem Stapelsensor (19), welcher dazu eingerichtet ist, eine Dichte des Stapels (3) von Wertdokumenten zu erfassen und ein entsprechendes Stapelsensorsignal zu erzeugen, wobei die Steuerungseinrichtung (9) dazu eingerichtet ist, die Beförderung des Stapels (3) relativ zur Vorschubeinrichtung (7) und/ oder die Lage der Vorschubeinrichtung (7) relativ zum Stapel (3), basierend auf dem mindestens einen Abstandssensorsignal und dem mindestens einen Stapelsensorsignal zu steuern.

2. Vorrichtung (5) nach Anspruch 1 mit einem weiteren Stapelsensor (18), welcher dazu eingerichtet ist, eine Höhe des Stapels (3) von Wertdokumenten zu erfassen und ein entsprechendes Stapelsensorsignal zu erzeugen, wobei die Steuerungseinrichtung (9) dazu eingerichtet ist, die Beförderung des Stapels (3) relativ zur Vorschubeinrichtung (7) und/ oder die Lage der Vorschubeinrichtung (7) relativ zum Stapel (3), insbesondere zum jeweils obersten Wertdokument (2) des Stapels (3), basierend auf dem mindestens einen Abstandssensorsignal und dem mindestens einen Stapelsensorsignal zu steuern.

3. Vorrichtung (5) nach Anspruch 1 oder 2, wobei die Steuerungseinrichtung (9) dazu eingerichtet ist, eine Geschwindigkeit (v) und/ oder Richtung der Beförderung des Stapels (3) relativ zur Vorschubeinrichtung (7) basierend auf dem mindestens einen Abstandssensorsignal, insbesondere basierend auf dem mindestens einen Abstandssensorsignal und dem mindestens einen Stapelsensorsignal, zu steuern.

4. Vorrichtung (5) nach einem der vorangehenden Ansprüche, wobei die Vorschubeinrichtung (7) als Luftleitplatte ausgebildet ist, welche dazu eingerichtet ist, das jeweils oberste Wertdokument (2) des Stapels (3) anzusaugen und dabei vom Stapel (3) abzuheben und in Richtung Abzugseinrichtung (8) zu befördern.

5. Vorrichtung (5) nach einem der vorangehenden Ansprüche, wobei die, insbesondere als Luftleitplatte ausgebildete, Vorschubeinrichtung (7) schwenkbar gelagert ist und eine Antriebseinrichtung (23, 24) vorgesehen ist, welche dazu eingerichtet ist, einen Neigungswinkel der Vorschubeinrichtung (7) relativ zur Beförderungseinrichtung (4) und/oder relativ zum Stapel (3), insbesondere zum jeweils obersten Wertdokument (2) des Stapels (3), durch Schwenken der Vorschubeinrichtung (7) einzustellen.

6. Vorrichtung (5) nach Anspruch 5, wobei die Steuerungseinrichtung (9) dazu eingerichtet ist, die Antriebseinrichtung (23, 24) zur Einstellung des Neigungswinkels der Vorschubeinrichtung (7) relativ zur Beförderungseinrichtung (4) bzw. zum Stapel (3), insbesondere zum jeweils obersten Wertdokument (2) des Stapels (3), basierend auf dem mindestens einen Abstandssensorsignal, insbesondere basierend auf dem mindestens einen Abstandssensorsignal und dem mindestens einen Stapelsensorsignal, zu steuern.

7. Vorrichtung (5) nach Anspruch 5 oder 6, wobei die Steuerungseinrichtung (9) dazu eingerichtet ist, die Antriebseinrichtung (23, 24) zu steuern, den Neigungswinkel der Vorschubeinrichtung (7) so einzustellen, dass die Vorschubeinrichtung (7) im Wesentlichen parallel zum jeweils obersten Wertdokument (2) des Stapels (3) verläuft.

8. Vorrichtung (5) nach einem der vorangehenden Ansprüche, wobei die Steuerungseinrichtung (9) dazu eingerichtet ist, die Beförderungseinrichtung (4, 6) zur Beförderung des Stapels (3) relativ zur Vorschubeinrichtung (7) in Abhängigkeit von dem mindestens einen Abstand (d, d') des jeweils obersten Wertdokuments (2) des Stapels (3) so zu steuern, dass
- der Stapel (3) mit einer ersten Geschwindigkeit in Richtung Vorschubeinrichtung (7) befördert wird, wenn der mindestens eine Abstand (d, d') größer ist als ein vorgegebener erster Abstandswert, und/ oder
- der Stapel (3) mit einer zweiten Geschwindigkeit, welche kleiner ist als die erste Geschwindigkeit, in Richtung Vorschubeinrichtung (7) befördert wird, wenn der mindestens eine Abstand (d, d') kleiner ist als der erste Abstandswert, und/ oder
- der Stapel (3) mit der zweiten Geschwindigkeit und/ oder einer von der zweiten Geschwindigkeit verschiedenen dritten Geschwindigkeit in Richtung Vorschubeinrichtung (7) und/ oder von der Vorschubeinrichtung (7) weg befördert wird, wenn der mindestens eine Abstand (d, d') des jeweils obersten Wertdokuments (2) des Stapels (3) relativ zur Vorschubeinrichtung (7) kleiner ist als ein vorgegebener zweiter Abstandswert, welcher kleiner ist als der erste Abstandswert.

9. Vorrichtung (5) nach einem der vorangehenden Ansprüche, wobei der mindestens eine Abstandssensor (16, 17) als optischer und/ oder akustischer und/oder kapazitiver Sensor ausgebildet ist, welcher dazu eingerichtet ist, den mindestens einen Abstand (d, d') des jeweils obersten Wertdokuments (2) relativ zur Vorschubeinrichtung (7) mittels elektromagnetischer Wellen, akustischer Wellen bzw. Kapazitätsbestimmung zu erfassen.

10. Wertdokumentbearbeitungssystem (1) zum Bearbeiten, insbesondere zum Sortieren, Zählen und/oder Prüfen von Wertdokumenten, insbesondere Banknoten, mit einer Vorrichtung (5) zum Vereinzeln von Wertdokumenten nach einem der vorangehenden Ansprüche.

11. Verfahren zum Vereinzeln von Wertdokumenten, insbesondere Banknoten, bei welchem ein Stapel (3) von Wertdokumenten von einer Beförderungseinrichtung (4, 6) aufgenommen wird und ein jeweils oberstes Wertdokument (2) des aufgenommenen Stapels (3) mittels einer Vorschubeinrichtung (7) einer Abzugseinrichtung (8) zugeführt wird, welche das Wertdokument (2) von dem Stapel (3) abzieht, wobei
- mindestens ein Abstand (d, d') des jeweils obersten Wertdokuments (2) des aufgenommenen Stapels (3) relativ zur Vorschubeinrichtung (7) erfasst wird und mindestens ein entsprechendes Abstandssensorsignal erzeugt wird, und
- eine Beförderung des aufgenommenen Stapels (3) relativ zur Vorschubeinrichtung (7) und/ oder eine Lage der Vorschubeinrichtung (7) relativ zum Stapel (3), insbesondere zum jeweils obersten Wertdokument (2) des Stapels (3), basierend auf dem mindestens einen Abstandssensorsignal gesteuert bzw. eingestellt wird, und
- eine Dichte des Stapels (3) von Wertdokumenten erfasst und ein entsprechendes Stapelsensorsignal erzeugt wird, um die Beförderung des Stapels (3) relativ zur Vorschubeinrichtung (7) und/ oder die Lage der Vorschubeinrichtung (7) relativ zum Stapel (3), basierend auf dem mindestens einen Abstandssensorsignal und dem mindestens einen Stapelsensorsignal zu steuern.

## Claims

1. Apparatus (5) for separating value documents, in particular banknotes, having
- a feed device (7), which is configured to feed a respectively uppermost value document (2) of a stack (3) of value documents to a withdrawal device (8), which is configured to withdraw the value document (2) from the stack (3),
- a conveyance device (4, 6), which is configured to receive the stack (3) and to convey it relative to the feed device (7),
- at least one distance sensor (16, 17), which is configured to detect at least one distance (d, d') of the respectively uppermost value document (2) of the stack (3) relative to the feed device (7) and to generate at least one corresponding distance-sensor signal,
- a control device (9), which is configured to control the conveyance of the stack (3) relative to the feed device (7) and/or to control the position of the feed device (7) relative to the stack (3), in particular to the respectively uppermost value document (2) of the stack (3), on the basis of the at least one distance-sensor signal, and
- a stack sensor (19), which is configured to detect a density of the stack (3) of value documents and to generate a corresponding stack-sensor signal, wherein the control device (9) is configured to control the conveyance of the stack (3) relative to the feed device (7) and/or to control the position of the feed device (7) relative to the stack (3) on the basis of the at least one distance-sensor signal and the at least one stack-sensor signal.

2. Apparatus (5) according to Claim 1, having a further stack sensor (18), which is configured to detect a height of the stack (3) of value documents and to generate a corresponding stack-sensor signal, wherein the control device (9) is configured to control the conveyance of the stack (3) relative to the feed device (7) and/or to control the position of the feed device (7) relative to the stack (3), in particular to the respectively uppermost value document (2) of the stack (2), on the basis of the at least one distance-sensor signal and the at least one stack-sensor signal.

3. Apparatus (5) according to Claim 1 or 2, wherein the control device (9) is configured to control a speed (v) and/or direction of conveyance of the stack (3) relative to the feed device (7) on the basis of the at least one distance-sensor signal, in particular on the basis of the at least one distance-sensor signal and the at least one stack-sensor signal.

4. Apparatus (5) according to one of the preceding claims, wherein the feed device (7) is in the form of an air-guiding plate which is configured to attach the respectively uppermost value document (2) of the stack (3) by suction and, in the process, lift it off from the stack (3) and to convey it in the direction of the withdrawal device (8).

5. Apparatus (5) according to one of the preceding claims, wherein the feed device (7), which is in particular in the form of an air-guiding plate, is pivotably mounted, and provision is made of a drive device (23, 24) which is configured to set an angle of inclination of the feed device (7) relative to the conveyance device (4) and/or relative to the stack (3), in particular to the respectively uppermost value document (2) of the stack (3), by pivoting the feed device (7).

6. Apparatus (5) according to Claim 5, wherein the control device (9) is configured to control the drive device (23, 24) for setting the angle of inclination of the feed device (7) relative to the conveyance device (4) and/or to the stack (3), in particular to the respectively uppermost value document (2) of the stack (3), on the basis of the at least one distance-sensor signal, in particular on the basis of the at least one distance-sensor signal and the at least one stack-sensor signal.

7. Apparatus (5) according to Claim 5 or 6, wherein the control device (9) is configured to control the drive device (23, 24) to set the angle of inclination of the feed device (7) in such a way that the feed device (7) extends substantially parallel to the respectively uppermost value document (2) of the stack (3).

8. Apparatus (5) according to one of the preceding claims, wherein the control device (9) is configured to control the conveyance device (4, 6) for conveying the stack (3) relative to the feed device (7) according to the at least one distance (d, d') of the respectively uppermost value document (2) of the stack (3) in such a way that
- the stack (3) is conveyed at a first speed in the direction of the feed device (7) if the at least one distance (d, d') is greater than a predefined first distance value, and/or
- the stack (3) is conveyed at a second speed, which is lower than the first speed, in the direction of the feed device (7) if the at least one distance (d, d') is smaller than the first distance value, and/or
- the stack (3) is conveyed at the second speed and/or at a third speed, which is different from the second speed, in the direction of the feed device (7), and/or away from the feed device (7), if the at least one distance (d, d') of the respectively uppermost value document (2) of the stack (3) relative to the feed device (7) is smaller than a predefined second distance value, which is smaller than the first distance value.

9. Apparatus (5) according to one of the preceding claims, wherein the at least one distance sensor (16, 17) is in the form of an optical and/or acoustic and/or capacitive sensor which is configured to detect the at least one distance (d, d') of the respectively uppermost value document (2) relative to the feed device (7) by means of electromagnetic waves, acoustic waves or determination of capacity.

10. Value-document-processing system (1) for processing, in particular for sorting, counting and/or checking, value documents, in particular banknotes, having an apparatus (5) for separating value documents according to one of the preceding claims.

11. Method for separating value documents, in particular banknotes, in which a stack (3) of value documents is received by a conveyance device (4, 6) and a respectively uppermost value document (2) of the received stack (3) is fed by means of a feed device (7) to a withdrawal device (8) which withdraws the value document (2) from the stack (3), wherein
- at least one distance (d, d') of the respectively uppermost value document (2) of the received stack (3) relative to the feed device (7) is detected and at least one corresponding distance-sensor signal is generated, and
- a conveyance of the received stack (3) relative to the feed device (7) and/or a position of the feed device (7) relative to the stack (3), in particular to the respectively uppermost value document (2) of the stack (3), are/is controlled or set on the basis of the at least one distance-sensor signal, and
- detecting a density of the stack (3) of value documents and generating a corresponding stack-sensor signal in order to control the conveyance of the stack (3) relative to the feed device (7) and/or to control the position of the feed device (7) relative to the stack (3) on the basis of the at least one distance-sensor signal and the at least one stack-sensor signal.

## Revendications

1. Dispositif (5) de séparation de documents de valeur, en particulier de billets de banque, comportant
- un moyen d'avance (7), lequel est conçu pour acheminer un document de valeur respectivement supérieur (2) d'une pile (3) de documents de valeur à un dispositif de retrait (8), lequel est conçu pour retirer le document de valeur (2) de la pile (3),
- un moyen de transport (4, 6), lequel est conçu pour recevoir la pile (3) et pour la transporter par rapport au moyen d'avance (7),
- au moins un capteur de distance (16, 17), lequel est conçu pour détecter au moins une distance (d, d') du document de valeur respectivement supérieur (2) de la pile (3) par rapport au moyen d'avance (7) et pour produire au moins un signal de capteur de distance correspondant,
- un moyen de commande (9), lequel est conçu pour commander le transport de la pile (3) par rapport au moyen d'avance (7) et/ou la position du moyen d'avance (7) par rapport à la pile (3), en particulier par rapport au document de valeur respectivement supérieur (2) de la pile (3), sur la base de l'au moins un signal de capteur de distance, et
- un capteur de pile (19), lequel est conçu pour détecter une densité de la pile (3) de documents de valeur et pour produire un signal de capteur de pile correspondant, dans lequel le moyen de commande (9) est conçu pour commander le transport de la pile (3) par rapport au moyen d'avance (7) et/ou la position du moyen d'avance (7) par rapport à la pile (3), sur la base de l'au moins un signal de capteur de distance et de l'au moins un signal de capteur de pile.

2. Dispositif (5) selon la revendication 1 comportant un autre capteur de pile (18), lequel est conçu pour détecter une hauteur de la pile (3) de documents de valeur et pour produire un signal de capteur de pile correspondant, dans lequel le moyen de commande (9) est conçu pour commander le transport de la pile (3) par rapport au moyen d'avance (7) et/ou la position du moyen d'avance (7) par rapport à la pile (3), en particulier par rapport au document de valeur respectivement supérieur (2) de la pile (2), sur la base de l'au moins un signal de capteur de distance et de l'au moins un signal de capteur de pile.

3. Dispositif (5) selon la revendication 1 ou 2, dans lequel le moyen de commande (9) est conçu pour commander une vitesse (v) et/ou une direction du transport de la pile (3) par rapport au moyen d'avance (7) sur la base de l'au moins un signal de capteur de distance, en particulier sur la base de l'au moins un signal de capteur de distance et de l'au moins un signal de capteur de pile.

4. Dispositif (5) selon l'une des revendications précédentes, dans lequel le moyen d'avance (7) est réalisé sous la forme d'une plaque de guidage d'air, laquelle est conçue pour aspirer le document de valeur respectivement supérieur (2) de la pile (3) et pour le soulever ainsi de la pile (3) et pour le transporter en direction du moyen de retrait (8).

5. Dispositif (5) selon l'une des revendications précédentes, dans lequel le moyen d'avance (7) réalisé en particulier sous forme de plaque de guidage d'air est monté pivotant et un dispositif d'entraînement (23, 24) est prévu, lequel est conçu pour régler un angle d'inclinaison du moyen d'avance (7) par rapport au moyen de transport (4) et/ou par rapport à la pile (3), en particulier par rapport au document de valeur respectivement supérieur (2) de la pile (3), par pivotement du moyen d'avance (7).

6. Dispositif (5) selon la revendication 5, dans lequel le moyen de commande (9) est conçu pour commander le moyen d'entraînement (23, 24) pour le réglage de l'angle d'inclinaison du moyen d'avance (7) par rapport au moyen de transport (4) ou par rapport à la pile (3), en particulier par rapport au document de valeur respectivement supérieur (2) de la pile (3), sur la base de l'au moins un signal de capteur de distance, en particulier sur la base de l'au moins un signal de capteur de distance et de l'au moins un signal de capteur de pile.

7. Dispositif (5) selon la revendication 5 ou 6, dans lequel le moyen de commande (9) est conçu pour commander le moyen d'entraînement (23, 24) pour régler l'angle d'inclinaison du moyen d'avance (7) de telle sorte que le moyen d'avance (7) s'étende sensiblement parallèlement au document de valeur respectivement supérieur (2) de la pile (3).

8. Dispositif (5) selon l'une des revendications précédentes, dans lequel le moyen de commande (9) est conçu pour commander le moyen de transport (4, 6) pour le transport de la pile (3) par rapport au moyen d'avance (7) en fonction de l'au moins une distance (d, d') du document de valeur respectivement supérieur (2) de la pile (3) de telle sorte que
- la pile (3) soit transportée à une première vitesse en direction du moyen d'avance (7) lorsque l'au moins une distance (d, d') est supérieure à une première valeur de distance prédéfinie, et/ou
- la pile (3) soit transportée à une deuxième vitesse, laquelle est inférieure à la première vitesse, en direction du moyen d'avance (7) lorsque l'au moins une distance (d, d') est inférieure à la première valeur de distance, et/ou
- la pile (3) soit transportée à la deuxième vitesse et/ou à une troisième vitesse différente de la deuxième vitesse en direction du moyen d'avance (7) et/ou à l'écart du moyen d'avance (7) lorsque l'au moins une distance (d, d') du document de valeur respectivement supérieur (2) de la pile (3) par rapport au moyen d'avance (7) est inférieure à une deuxième valeur de distance prédéfinie, laquelle est inférieure à la première valeur de distance.

9. Dispositif (5) selon l'une des revendications précédentes, dans lequel l'au moins un capteur de distance (16, 17) est réalisé sous forme de capteur optique et/ou acoustique et/ou capacitif, lequel est conçu pour détecter l'au moins une distance (d, d') du document de valeur respectivement supérieur (2) par rapport au moyen d'avance (7) à l'aide d'ondes électromagnétiques, à l'aide d'ondes acoustiques ou par détermination de capacité.

10. Système de traitement de documents de valeur (1) servant à traiter, en particulier à trier, à compter et/ou à vérifier des documents de valeur, en particulier des billets de banque, comportant un dispositif (5) de séparation de documents de valeur selon l'une des revendications précédentes.

11. Procédé de séparation de documents de valeur, en particulier de billets de banque, dans lequel une pile (3) de document de valeur est reçue par un moyen de transport (4, 6) et un document de valeur respectivement supérieur (2) de la pile reçue (3) est acheminé à l'aide d'un moyen d'avance (7) à un moyen de retrait (8), lequel retire le document de valeur (2) de la pile (3), dans lequel
- au moins une distance (d, d') du document de valeur respectivement supérieur (2) de la pile reçue (3) par rapport au moyen d'avance (7) est détectée et au moins un signal de capteur de distance correspondant est produit, et
- un transport de la pile reçue (3) par rapport au moyen d'avance (7) et/ou une position du moyen d'avance (7) par rapport à la pile (3), en particulier par rapport au document de valeur respectivement supérieur (2) de la pile (3), sont commandés ou réglés sur la base de l'au moins un signal de capteur de distance et
- détecter une densité de la pile (3) de documents de valeur et produire un signal de capteur de pile correspondant, afin de commander le transport de la pile (3) par rapport au moyen d'avance (7) et/ou la position du moyen d'avance (7) par rapport à la pile (3), sur la base de l'au moins un signal de capteur de distance et de l'au moins un signal de capteur de pile.
